# EUROPÄISCHE PATENTSCHRIFT

(11) **EP 0 174 455 B1**
(45) Veröffentlichungstag und Bekanntmachung des Hinweises auf die Patenterteilung: **27.09.1989**
(21) Anmeldenummer: 85108499.6
(22) Anmeldetag: 09.07.1985
(51) Int. Cl.: B25H 3/04, B65G 35/00

(54) **Verfahren und Vorrichtung zum Lagern, Transportieren und Umschlagen von Produktionsgütern**
Method and device for storing, transporting and handling production goods
Méthode et dispositif pour emmagasiner, transporter et manipuler des marchandises de production

(30) Priorität: 13.07.1984 CH 3434/84
(43) Veröffentlichungstag der Anmeldung: 19.03.1986
(73) Patentinhaber: LISTA AG, CH-8586 Erlen (CH)
(72) Erfinder: Tielker, Uwe Gerhard, D-4620 Costrop-Rauxel (DE); Pater, Heinz-Georg, D-4763 Ense - Vierhausen 3 (DE)
(74) Vertreter: EGLI-EUROPEAN PATENT ATTORNEYS

(56) Entgegenhaltungen:
- EP-A- 0 123 077
- CH-A- 555 729
- GB-A- 1 595 041
- US-A- 1 664 245
- US-A- 2 389 377

## Beschreibung

Die Erfindung betrifft eine Vorrichtung zum Lagern, Transportieren und Umschlagen von Produktionsgütern wie Werkzeugen, Werkstücken und andern Teilen, bei dem der Teil bzw. die Teile in einer Teileaufnahme gelagert wird bzw. werden, wobei mehrere Teilaufnahmen in einem Tragelement einsetzbar sind.

Unter dem Begriff «Produktionsgüter» können im weitesten Sinn Materialteile verstanden werden, bei denen die vorstehend genannte Vorrichtung Anwendung finden kann.

Es sind verschiedene Verfahren und Vorrichtungen zum Lagern, Transportieren und Umschlagen von Produktionsgütern bekannt. Ganz allgemein gilt die Feststellung, dass solche Verfahren und Vorrichtungen an ganz bestimmte Anlagen und Produktionssysteme angepasst und deshalb nicht universell verwendbar sind.

Es hat deshalb nicht an Versuchen gefehlt, solche Verfahren und Vorrichtungen zu entwickeln, die in unterschiedliche Anlagen integrierbar sind.

Es ist eine Vorrichtung zum Lagern, Transportieren und Umschlagen von Produktionsgütern bekannt (US-PS 3 819 058), bei dem rahmenartige Tragelemente verwendet werden, auf denen die Teile mittels Teilehaltern formschlüssig gelagert sind. Die Abstände und die Anordnung der Teile kann hierbei variiert werden. Wohl können hierbei mehrere Teilehalter zu Transporteinheiten zusammengefasst werden, die mit verschiedenen Fördertechniken, wie z. B. Flurfördermitteln, Rollenbahnen o. dgl. manipulierbar und für das manuelle Umschlagen gut zugänglich sind, doch kann damit ein automatischer Betrieb, z. B. in Verbindung mit Robotern und Einlege- und Entnahmevorrichtungen, nicht gewährleistet werden.

Es ist weiter ein Tragelement zur Aufnahme mehrerer Teilehalter bekannt (GB 1 595041), bei welchem die Tragelemente an ihren Längsseiten Bohrungen in gleichen oder ungleichen Abständen aufweisen, mit welchen die Teilehalter positioniertwerden können. Zurformschlüssigen Halterung der Teilehalter werden diese durch Längsschienen gehalten, die an den Längsseiten der Tragelemente verschraubt sind. Die Tragelemente werden gruppenweise in Transportwagen abgestützt und zu den Bedarfsstellen gefahren. Mit diesen bekannten Tragelemente ist es zwar möglich, Teilehalter zu positionieren, jedoch ist eine weitere Positionierung der Tragelemente nicht vorgesehen. Im weiteren ist das Auswechseln der Teilehalter, beispielsweise beim Wechseln von Werkzeugen, wegen des Lösens und Wiederbefestigens der Halteschienen, verhältnismässig aufwendig.

Hier setzt die Erfindung ein, der die Aufgabe zugrundeliegt, eine Vorrichtung der eingangs beschriebenen Art so weiterzuentwickeln, dass sie an allen Anlagen und Produktionsstätten einsetzbar ist, unabhängig davon, wie die Anlage oder Produktionsstätte ausgelegt ist oder ob ein vollautomatisierter oder manueller Betrieb bzw.

Materialfluss angewandt wird. Diese Aufgabe wird gemäss der Erfindung dadurch gelöst, dass das als rechteckförmiger Zwischenrahmen ausgebildete Tragelement B innenseitig an zwei gegenüberliegenden Seiten eine durch in gleichen Abständen angeordnete Ausnehmungen gebildete Rasterung und aussenseitig an den beiden andern gegenüberliegenden Seiten eine durch in gleichen Abständen angeordnete Nocken gebildete Rasterung vorgesehen ist, wobei eine in der innenseitigen Rasterung positionierte Teileaufnahme durch Nocken und zusätzlich durch eine zur Halterung derselben einschnappbare und zum Entfernen auslösbare Schnappsicherung gehaltert ist. Zweckmässig ist es, dass mehrere Zwischenrahmen mit den die aussenseitige Rasterung bildenden Nocken in die innenseitig an zwei gegenüberliegenden Seiten eines rechteckförmigen Grundrahmens angeordnete, aus Ausnehmungen in gleichen Abständen gebildete Rasterung einrastbar sind.

Dadurch, dass Teileaufnahme, Zwischenrahmen und Grundrahmen durch eine Rasterung in positionierter Lage zusammenfügbar sind, können sie in flexibler Weise, sei es als Einzelkomponenten oder teilweise oder ganz zusammengefügt der jeweiligen Anlage oder Einrichtung optimal angepasst werden. Ein Ausführungsbeispiel der Erfindung ist in derZeichnung dargestellt und nachfolgend beschrieben. Es zeigen:

Fig. 1 ein schematisch dargestelltes Ladehilfsmittel zum Lagern, Transportieren und Umschlagen von Materialteilen, deren Komponenten in räumlicher und auseinandergezogener Darstellung gezeigt sind, wobei
Fig. 2 eine Teileaufnahme C für Werkzeuge mit einer Rasterung in Y-Richtung,
Fig. 3 eine Teileaufnahme C für Werkstücke mit einer Rasterung in Y-Richtung,
Fig. 4 eine Teileaufnahme C für Kleinteile mit einer Rasterung in Y-Richtung,
Fig. 5 einen Zwischenrahmen B zur Aufnahme von Teileaufnahmen nach Fig. 2-4, mit einer äusseren Rasterung in X-Richtung und einer inneren Rasterung in Y-Richtung und
Fig. 6 einen Grundrahmen A mit einer Innenrasterung in X-Richtung zeigen,
Fig. 7 eine schematisch dargestellte Draufsicht des Ladehilfsmittels nach Fig. 1 mit zusammengefügten Komponenten,
Fig. 8 eine Seitenansicht eines weiteren Ladehilfsmittels in stapelbarer Anordnung,
Fig. 9 eine Draufsicht einer Teileaufnahme ähnlich Fig. 2 und
Fig. 10 einen Vertikalschnitt der Teileaufnahme nach Fig. 9.

Die Erfindung geht von der Überlegung aus, dass die Anpassung eines Lager-, Transport- und Umschlag-Systems mit ihren Vorrichtungen an beliebige Anlagen, Produktionsstätten und andern Einrichtungen vor allem dann in optimaler Weise gewährleistet werden kann, wenn über eine aus mehreren Komponenten zusammengesetzte Vorrichtung verfügt werden kann, deren Einsatz den Anforderungen eines automatischen oder teilweise automatischen Betriebes flexibel -und mit geringem Aufwand angepasst werden kann, jedoch selbst auch für einen manuellen Betrieb in ähnlich vorteilhafter Weise anwendbar ist.

In Fig. 1 ist ein Ladehilfsmittel mit seinen Komponenten dargestellt, mit dem die vorstehenden Überlegungen verwirklicht werden können. Das Ladehilfsmittel kann aus drei Komponenten A, B, C zusammengesetzt werden, wobei die Komponente A als Grundtragelement in Form eines Grundrahmens 1 ausgebildet ist. Der Grundrahmen 1 weist im wesentlichen Rechteckform auf und ist aus Wänden 2 zusammengefügt. An mindestens zwei Wänden ist eine schematisch dargestellte Rasterung 3 angedeutet, deren Ausbildung und Funktion später im Detail beschrieben wird. Die Rasterung ist an zwei gegenüberliegenden Wänden 2 vorgesehen und wird als Rasterung in X-Richtung bezeichnet.

Die Komponente B ist als Zwischenrahmen 4 ausgebildet, der ein Tragelement für die Komponente C bildet. Der Zwischenrahmen 4 weist ebenfalls Rechteckform auf und ist aus Wänden 5 zusammengefügt. An zwei gegenüberliegenden Wänden weist der Zwischenrahmen 4 eine äussere Rasterung 6 in X-Richtung auf, während die beiden andern gegenüberliegenden Wände 5 eine innere Rasterung 6 in Y-Richtung aufweisen.

Die Komponente C stellt eine Teileaufnahme dar, von der drei verschiedene Ausführungsformen 8, 9, 10 dargestellt sind. Mit 8 ist eine Teileaufnahme bezeichnet, die vor allem für die Aufnahme von Werkzeugen mit zylindrischen und konischen Schaftpartien geeignet ist. Mit 9 ist eine Teileaufnahme zur Aufnahme von Werkstücken beliebiger Form bezeichnet, die zweckmässig an das jeweils aufzunehmende Werkstück angepasst wird. Sollen Werkstücke beliebiger Form, insbesondere Kleinteile, in eine Teileaufnahme aufgenommen werden, kann die mit 10 bezeichnete Teileaufnahme eingesetzt werden, siehe Fig. 4, die im wesentlichen als Wanne ausgebildet ist.

Auch die Komponenten C sind mit einer Rasterung, hier einer äusseren Rasterung 11 vorgesehen. Weisen die Teileaufnahmen 8, 9, 10 quadratische Form auf, können sie in vier verschiedenen Lagen in den Zwischenrahmen 4 eingesetzt werden; die äussere Rasterung 11 ist dann sowohl in X- als auch in Y-Richtung anzuordnen. Weist dagegen die Teileaufnahme 8, 9, 10 Rechteckform auf, ist die äussere Rasterung 11 in Y-Richtung anzuordnen.

Aus Fig. 1 ist weiter ersichtlich, dass die Komponenten zu Teileeinheiten bzw. Einheiten zusammengefügt werden können. Auf diese Weise entsteht durch Verbindung der Komponenten A und B die Teileeinheit AB und durch Verbindung der Komponenten B und C die Teileeinheit BC, während durch die Verbindung der Komponente A, B und C die Einheit ABC entsteht.

Aus der Darstellung ist bereits ersichtlich, dass die Abmessungen der Komponente B Teilmasse der Komponente A und die Abmessungen der Komponente CTeilmasse der Komponente B aufweisen.

In Fig. 2-4 sind die Teileaufnahmen 8, 9, 10 in quadratischer Ausführung dargestellt. Die Teileaufnahme 8 weist im wesentlichen eine Platte 12 auf, mit der in der Mitte eine zylindrische oder konische Hülse 13 verbunden ist. Die Hülse 13 kann auch mit einem Boden oder mit einem Auflageband ausgeführt sein, damit das aufzunehmende Werkzeug axial abgestützt werden kann. An den Rändern der Platte 12 ist die äussere Rasterung sowohl in X- als auch in Y-Richtung angeordnet, die aus Nocken 14 besteht. Durch die Anordnung der Nocken 14 in den beiden Richtungen kann die Platte 12 und damit das darin gelagerte Werkzeug in um 90° versetzte Lagen angeordnet werden.

Die Teileaufnahme 9 weist im wesentlichen eine Vertiefung 15 auf, deren Wände dem jeweiligen Werkstück angepasst werden. Die Rasterung ist in derselben Weise in Form von Nocken 14 an den Rändern einer Aufnahmeplatte 16 angeordnet.

Die Teileaufnahme 10, siehe Fig. 4, ist ein Behälter 17 mit einem Randflansch 18, an dem die Rasternocken 14 angeordnet sind.

Der in Fig. 5 dargestellte Zwischenrahmen 4 ist mit der äusseren Rasterung in X-Richtung 6 in Form von Nocken 20 versehen, während die innere Rasterung 7 in Y-Richtung mit Abstand angeordnete Ausnehmungen 21 aufweist. In die Ausnehmungen 21 können die Nocken 14derTeileaufnahmen 8, 9, 10 eingesetzt und dadurch in einer bestimmten Lage entsprechend positioniert werden; dadurch wird auch der in der Teileaufnahme gelagerte Teil positioniert.

Bei dem in Fig. 6 dargestellten Grundrahmen 1 ist in zwei gegenüberliegenden Wänden 2 die innere Rasterung 3 in X-Richtung durch eine Anzahl in gleichem Abstand angeordneter Ausnehmungen 22 gebildet. In die Ausnehmungen 22 können die in X-Richtung verlaufenden Nocken 20 des Zwischenrahmens eingerastet werden. Dadurch werden die Zwischenrahmen 4 positioniert und ebenso die darin eingesetzten Teileaufnahmen 8, 9, 10 mit ihren Teilen. Der Grundrahmen 1 weist an den Innenseiten der Wände 2 einen Bund 23 auf, an dem die eingesetzten Zwischenrahmen 4 sich abstützen können. Der Bund 23 kann auch anders, z. B. als Boden, ausgebildet sein.

Fig. 7 zeigt das Zusammenfügen einerTeileaufnahme 8 für Werkzeuge in einen Zwischenrahmen 4, der seinerseits im Grundrahmen 1 eingesetzt ist. Daraus ist ersichtlich, dass die Teileaufnahme 8 mit Hilfe der Rasterungen 3, 6, 7, 11 in beliebiger, jedoch positionierter Lage innerhalb des Grundrahmens 1 angeordnet werden kann.

Im weiteren zeigt Fig. 8, dass die Grundrahmen 1 stapelbar sind, unabhängig davon, wie die Grundrahmen 1 konstruktiv ausgebildet werden. Das Stapeln ist auch dann möglich, wenn im Grundrahmen 1 ein oder mehr Zwischenrahmen 4 zusammen mit Teileaufnahmen 8, 9, 10 einge-

setzt sind. Der Grundrahmen 1 nach Fig. 8 ist aus Blech dargestellt, wobei an den Wänden 2 bodenseitig der Bund 23 mit einem angeformten Bord 24 versehen ist. Auch am obern Rand ist die Wand 2 gebördelt und bildet eine dazu parallel verlaufende Partie 25, in der die Ausnehmungen in Form von Schlitzen 22 eingearbeitet sind.

Der Zwischenrahmen 4 nach Fig. 8 weist zwei Längsträger 26 auf, die an ihren Enden durch stirnseitige Wände (nicht sichtbar) mit abgewinkelten Stegen 27 begrenzt sind. Das fusseitige Ende der Stege 27 kann zwischen dem Bord 24 und der Wand 22 eingesetzt werden, und zudem der Zwischenrahmen 4 mit den Nocken 20 positioniert werden. Die Stege 27 und damit der Zwischenrahmen werden durch die Borde 24 in horizontaler und durch die Tiefe der Schlitze 22 in vertikaler Richtung positioniert.

Die in den Zwischenrahmen 4 eingesetzten Teileaufnahmen 8 - es können in gleicher Weise auch Teileaufnahmen 9, 10 eingesetzt werden - werden mit ihren Nocken 14 in die Ausnehmungen 21 eingesetzt, die ebenfalls als Schlitze in den Längsträgern 26 ausgebildet sein können.

Die Nocken 14, 20 und Ausnehmungen 21, 22 der Komponenten A, B, C bilden eine formschlüssige Verbindung, die ein gegenseitiges Verschieben der Komponenten verunmöglicht. Es kann dazu noch ein Kraftschluss der Komponenten A, B, C vorgesehen werden, z. B. mit einer Schnappfeder, die sich bei Aufbringung einer bestimmten Kraft löst. Der Kraftschluss kann auch eine von Hand oder mit einem Werkzeug lösbare Klemmbacke sein.

In Fig. 9 und 10 ist eine Teileaufnahme 8 ähnlich derjenigen in Fig. 2 im Detail dargestellt. Die Platte 12 bildet mit der konischen Hülse ein einziges Stück, z. B. aus Kunststoff. Die Platte 12 weist einen erhöhten kreisförmigen Rand 12_{'} auf, in welchem eine Öffnung 39 vorgesehen ist. Eine weitere Öffnung ist durch einen Positioniernokken 38 ausgefüllt, der zur Positionierung des Werkzeuges in der konischen Hülse 13 dient. Das Werkzeug kann somit in zwei um 90° verschiedene Stellungen mit Hilfe des Nockens 38 positioniert werden.

Die Teileaufnahme weist, siehe Fig. 10, unterhalb der Platte 12 auf zwei gegenüberliegenden Seiten eine Einrastvertiefung 31, 32 auf, mit Hilfe welcher die Teileaufnahme 8 kraftschlüssig in den Längsträgern 26 des Zwischenrahmens 4 abstützbar ist. Damit die Teileaufnahme 8 aus dem Zwischenrahmen 4 entfernt werden kann, ist die eine Einrastvertiefung 31 in einem Schnappelement 30 vorgesehen, das als separaterTeil in eine Ausnehmung der Platte 12 eingesetzt ist. Das Schnappelement 30 ist, siehe Fig. 10, ein Hohlprofil, das, wie bereits erwähnt, die Einrastvertiefung 31 und dazu einen hakenförmigen Halterand 33 und einen Einrastteil 35 aufweist. Der Halterand 33 und der zwischen der Hülse 13 und einem Auflagesteg 36 formschlüssig gehaltene Einrastteil 35 gewährleisten einerseits eine zuverlässige Verbindung des Schnappelementes 30 mit der Teileaufnahme 8 und andererseits die Möglichkeit, das Schnappelement 30 ersetzen zu können. Ein besonderer Vorteil des Schnappelementes 30 besteht in einer Zunge 37, die zum Entfernen der Teileaufnahme 8 aus dem Zwischenrahmen 4 niedergedrückt werden kann, aber durch ihre Form eine vollständige Abdeckung des Hohlprofils bildet, in dem sie mit ihrem freien Ende unter einen Rand 40 ragt. Durch diese Form der Zunge 37 wird vermieden, dass Fremdkörper, z. B. Späne o.dgl., in das Hohlprofil fallen und das Schnappelement 30 blockieren.

An der Innenwand der Hülse 13 sind Ausnehmungen 41 vorgesehen, in die Stege eingelegt werden, die etwas vorstehen und allein ein in die Hülse eingeführtes Werkzeug abstützen. Durch die dabei entstehenden schmalen Auflageflächen für das Werkzeug wird erreicht, dass dasselbe von der Teileaufnahme 8 leicht getrennt werden kann. Werden die Stege federnd ausgebildet, entsteht beim Einsetzen des Werkzeuges in die Hülse 13 eine Rückstosskraft, die die Trennung des Werkzeuges von der Hülse 13 zusätzlich begünstigt. Die in Fig. 9 und 10 nicht beschriebenen Bezugszeichen stimmen mit denjenigen von Fig. 1 und 2 überein.

Das beschriebene Verfahren und die Vorrichtung zum Lagern, Transportieren und Umschlagen von Teilen stellt ein flexibles Arbeitsmittel dar, den Materialfluss zwischen verschiedenen Stationen sowohl für Kleinteile als auch für Werkstücke optimal zu ermöglichen. Es ist an keine spezielle Fördertechnik gebunden, bietet aber durch die Positionierung seiner Komponenten mittels einer Rasterung die Möglichkeit, eine automatische Be- und Entladung durch Handhabungsgeräte zu realisieren. Hierbei werden Werkstücke und Werkzeuge durch Handhabungsgeräte direkt gefasst, während Kleinteile zweckmässig in stationsnahe Behälter oder Zuführeinrichtungen, z. B. Schwingförderer, entleert werden. Auch kann der Zwischenrahmen 4 eine selbständige Einheit zur Durchführung von Materialflussfunktionen bilden. Da viele Materialflussaufgaben durch genormte Paletten gelöst werden, ist es zweckmässig, den Grundrahmen 1 in ähnliche Dimensionen, d.h. mit 600-800 mm Seitenlänge, auszubilden. Die Palette bildet hierbei eine Art Zusatzrahmen, der den Transport des Grundrahmens 1 mittels Stapler ermöglicht. Fehlt die Palette, muss bei Staplertransport der Grundrahmen 1 mit einem entsprechenden Zusatzrahmen 28, siehe Fig. 1, versehen werden. Der Grundrahmen 1 kann seinerseits zusätzliche Positioniermittel, z.B. Positionieröffnungen 29 o.dgl. in den Seitenwänden oder im Rand 23, z. B. zur Aufnahme von Positionierstiften, aufweisen. Die Öffnungen im Rand 23 können auch für die formschlüssige Verbindung beim Stapeln der Grundrahmen 1 verwendet werden. Mit den Komponenten A, B, C ist problemlos auch eine vertikale Positionierbarkeit erreichbar, siehe z. B. die Positionieröffnungen 29; die Nocken 14 und die Ausnehmungen 21, 22, d.h. die Rasterungen 3, 6, 7, 11 können so ausgebildet sein, dass sie bestimmte Höhenlagen der Komponenten A, B, C definieren und damit auch in dieser Hinsicht die automatische Handhabung ermöglichen.

Die Komponenten A, B, C können aus verschiedenen Materialien gefertigt sein. Neben geformtem Blech aus Stahl oder Leichtmetall kann auch Kunststoff, z. B. für die Herstellung der Komponenten C, Leichtmetall oder Holz angewandt werden.

## Patentansprüche

1. Vorrichtung zum Lagern, Transportieren und Umschlagen von Produktionsgütern wie Werkzeugen, Werkstücken und andern Teilen, bei dem der Teil bzw. die Teile in einer Teileaufnahme gelagert wird bzw. werden, wobei mehrere Teileaufnahmen in einem Tragelement einsetzbar sind, dadurch gekennzeichnet, dass das als rechteckförmiger Zwischenrahmen (4) ausgebildete Tragelement B innenseitig an zwei gegenüberliegenden Seiten eine durch in gleichen Abständen angeordnete Ausnehmungen (21) gebildete Rasterung (7) und aussenseitig an den beiden andern gegenüberliegenden Seiten eine durch in gleichen Abständen angeordnete Nokken (20) gebildete Rasterung (6) vorgesehen ist, wobei eine in der innenseitigen Rasterung positionierte Teileaufnahme (8, 9, 10) durch Nocken (14) und zusätzlich durch eine zur Halterung derselben einschnappbare und zum Entfernen auslösbare Schnappsicherung (30) gehaltert ist.

2. Vorrichtung nach Anspruch 1, dadurch gekennzeichnet, dass mehrere Zwischenrahmen (4), mit den die aussenseitige Rasterung (6) bildenden Nocken (20) in die innenseitig an zwei gegenüberliegenden Seiten eines rechteckförmigen Grundrahmens (1) angeordnete, aus Ausnehmungen (22) in gleichen Abständen gebildete Rasterung einrastbar sind.

3. Vorrichtung nach Anspruch 1 oder 2, dadurch gekennzeichnet, dass die Abmessungen des Zwischenrahmens (4) bzw. des Grundrahmens (1) im wesentlichen ganzzahlige Vielfache der Teileaufnahmen (8, 9, 10) bzw. der Zwischenrahmen (4) sind.

4. Vorrichtung nach Anspruch 2, dadurch gekennzeichnet, dass dem Grundrahmen (1), ein Zusatzrahmen (28) zuteilbar ist, mit dem der Grundrahmen mit Abstand über Boden positionierbar ist.

5. Vorrichtung nach Anspruch 1, dadurch gekennzeichnet, dass die Teileaufnahme (8) gegenüberliegende Einrasteinbuchtungen (31, 32) aufweist, die für die Erreichung eines Formschlusses in den Zwischenrahmen (4) einzurasten bestimmt sind, wobei die Einrasteinbuchtung (31) auf der einen Seite Teil der Schnappsicherung ist, deren Schnappelemente ein federnd ausgebildetes Hohlprofil ist.

6. Vorrichtung nach Anspruch 5, dadurch gekennzeichnet, dass das Schnappelement (30) als separat hergestellter Teil formschlüssig in die Teileaufnahme (8) einsetzbar ist und eine Auslösezunge (37) aufweist, die gleichzeitig die obere Abdeckung des Hohlprofils bildet.

## Claims

1. Device for storing, transporting and handling production goods such as tools, workpieces and other parts in which the part or parts is or are stored in a part receiver wherein several part receivers can be set into one carrier element characterised in that the carrier element B formed as a rectangular intermediate frame (4) is provided on its inner side on two oppositely lying sides with a rastering formed by recesses (21) arranged at even distances and on its outer side on both of the other oppositely lying sides with a rastering (6) formed by beads (20) arranged at even distances wherein a part receiver (8, 9, 10) positioned on the inner side rastering is mounted by beads (14) and additionally by a snap fastener (30) which can be snapped in for mounting the same and released for removal.

2. Device according to claim 1, characterised in that several intermediate frames (4) with the beads (20) forming the outer side rastering (6) can be arranged in the rastering formed by recesses (22) at even distances arranged on two oppositely lying sides of a rectangular shaped base frame (1).

3. Device according to claim 1 or 2, characterised in that the measurements of the intermediate frame (4) or of the base frame (1) are essentially whole number multiples of the part receivers (8, 9, 10) or of the intermediate frames (4) respectively.

4. Device according to claim 2, characterised in that the base frame (1) can be put attached to an additional frame (28) with which the base frame can be positioned at a distance above the floor.

5. Device according to claim 1, characterised in that the part receiver (8) has oppositely lying engagement recesses (31,32) which are arranged to be engaged for the achievement of positive fixture in the intermediate frame (4), wherein the engagement recess (31) on the one side is part of the snap fastener, the snap element of which is a resiliently constructed hollow shape.

6. Device according to claim 5, characterised in that the snap element (30) can be set as a separately manufactured part of shape fitting into the part receiver (8) and has a release tongue (37) which simultaneously forms the upper surface of the hollow shape.

## Revendications

1. Dispositif pour emmagasiner, transporter et manipuler des marchandises de production telles que des outils, des pièces d'usinage et autres pièces, dans lequel la ou les pièces sont emmagasinées dans un logement de pièces, plusieurs logements de pièces pouvant être introduits dans un élément support, caractérisé en ce qu'on a prévu, sur l'élément support B réalisé en tant que cadre intermédiaire (4) de forme rectangulaire, du côté interne, sur deux faces opposées, un encliquetage (7) formé par des évidements (21) disposés à intervalles identiques, et, côté externe, sur les deux autres faces opposées, un encliquetage (6) formé par des cames (20) disposées à intervalles identiques, un logement de pièces (8, 9, 10) positionné dans l'encliquetage situé côté intérieur étant maintenu par des cames (14) et, de plus, par une sécurité à déclic (30), encliquetable pour assurer le maintien du logement (8, 9,10) et pouvant être dégagé pour permettre son enlèvement.

2. Dispositif selon la revendication 1, caractérisé en ce que plusieurs cadres intermédiaires (4), avec les cames (20) formant l'encliquetage (6) situé côté extérieur, sont susceptibles d'être encliquetés dans l'encliquetage formé à intervalles identiques par des évidements (22) et disposé sur deux faces opposées d'un cadre de base (1) de forme rectangulaire.

3. Dispositif selon la revendication 1 ou 2, caractérisé en ce que les dimensions du cadre intermédiaire (4) ou du cadre de base (1) sont pratiquement un multiple entier des logements de pièces (8, 9, 10) ou des cadres intermédiaires (4).

4. Dispositif selon la revendication 2, caractérisé en ce qu'un cadre d'appoint (28) est susceptible d'être assigné au cadre de base (1), cadre (28) avec lequel le cadre de base est susceptible d'être positionné à distance au-dessus du fond.

5. Dispositif selon la revendication 1, caractérisé en ce que le logement de pièce (8) présente des dentelures d'encliquetage (31, 32) opposées qui sont déterminées pour être encliquetées pour obtenir un ajustement de forme dans les cadres intermédiaires (4), la dentelure d'encliquetage (31) faisant partie sur un côté de la fixation à déclic dont les éléments à déclic sont un profilé creux réalisé de manière élastique.

6. Dispositif selon la revendication 5, caractérisé en ce que l'élément à déclic (30) peut être introduit en tant que partie susceptible d'être fabriquée séparément par ajustement de forme dans le logement de pièces (8) et qu'il présente une languette de détachement (37) formant simultanément le recouvrement supérieur du profilé creux.
